# FASCICULE DE BREVET EUROPEEN

(11) **EP 0 385 842 B1**
(45) Date de publication et mention de la délivrance du brevet: **06.07.1994**
(21) Numéro de dépôt: 90400526.1
(22) Date de dépôt: 26.02.1990
(51) Int. Cl.: A63C 1/00, A63C 5/00, A63C 9/00

(54) **Dispositif de patinage sur neige**
Schnee-Gleitschuhvorrichtung
Snow-skating device

(30) Priorité: 27.02.1989 FR 8902507
(43) Date de publication de la demande: 05.09.1990
(73) Titulaire: Salmon, Thierry, F-37320 Saint-Branchs (FR); Spillner, Axel, D-70372 Stuttgart (DE)
(72) Inventeur: Salmon, Thierry, F-37320 Saint-Branchs (FR); Spillner, Axel, D-70372 Stuttgart (DE)

(56) Documents cités:
- DE-A- 3 442 292
- NL-A- 8 300 472
- US-A- 2 037 964
- US-A- 2 950 118
- US-A- 3 934 892
- US-A- 4 008 901
- US-A- 4 085 947

## Description

La présente invention concerne un dispositif de patinage sur neige.

Dans la pratique des sports d'hiver, on connait le ski et le patinage sur glace. Pour le ski, on pratique le ski alpin ou le ski de fond. ces deux sports étant d'un apprentissage difficile et dangereux. Le patinage sur glace est également difficile à apprendre.

L'un des buts de la présente invention est de réaliser un dispositif permettant de pratiquer un nouveau sport, beaucoup moins dangereux tout en présentant autant d'attraits que les autres sports d'hiver : le patinage sur neige. Actuellement, le pas de patineur est pratiqué en ski de fond. Il requiert des bâtons, de longs skis, des chaussures avec une fixation antérieure et un long apprentissage.

Le dispositif présent permet d'évoluer sur une piste ou une patinoire sans dénivellation, faite de neige dure ou gelée dont la surface a été rendue plane. Des skis courts existent en Scandinavie depuis la préhistoire, pour se déplacer. Récemment des skis ultra-courts utilisés avec des chaussures de ski alpin permettent la pratique du ski alpin.

Le dispositif, selon l'invention est caractérisé en ce qu'il comprend un ski plat relevé à l'avant avec sur sa semelle des carres et sur sa face supérieure une cale inclinée vers l'avant pour former avec l'axe du ski un angle compris entre 5° et 20° et ayant une hauteur à la partie postérieure qui correspond sensiblement à la largeur du ski, la surface supérieure de la cale comportant des moyens pour la fixation d'une chaussure et la longueur du ski étant comprise entre une fois et une fois et demi la longueur de la chaussure.

Grâce à un tel dispositif, l'utilisateur ayant chaussé les skis trouve automatiquement son équilibre et peut évoluer aisément sur des pistes données.

De préférence, le ski comporte une rainure longitudinale sur sa semelle.

Afin de pouvoir effectuer différentes figures et patiner en marche arrière, le ski est relevé a son extrémité arrière.

De préférence, la cale a une section sensiblement en V pour présenter une surface supérieure d'une dimension correspondant à la semelle de la chaussure.

Suivant une autre caractéristique, la hauteur de la partie arrière de la cale correspond sensiblement à la largeur du ski.

Suivant un détail constructif, la surface supérieure de la cale comporte une glissière tandis que la face correspondante de la semelle est pourvue d'un organe correspondant, ladite cale comportant à une extrémité de la surface supérieure une butée de retenue de la chaussure et a l'autre extrémité un organe de fixation. Ainsi, la chaussure est parfaitement solidarisée avec le ski et on est assuré que les mouvements du pied se sont parfaitement transmis au ski.

Suivant un autre détail constructif, l'organe de fixation comprend un anneau monté articulé sur l'un des côtés de la cale et une barrette montée articulée sur l'autre côté et comportant des crans destinés à recevoir sélectivement l'anneau.

De préférence, l'organe de fixation comporte une coquille destinée à coopérer avec l'extrémité correspondante de la chaussure.

Enfin, l'organe de fixation comporte des moyens de verrouillage de l'anneau dans les crans.

L'invention va maintenant être décrite avec plus de détails en se referant à un mode de realisation particulier donne à titre d'exemple seulement et représente aux dessins annexes, dans lesquels :
Figure 1 est une vue en élévation d'un dispositif selon l'invention.
Figure 2 est une vue en plan du dispositif de la figure 1.
Figure 3 est une vue en perspective d'un détail.
Figure 4 est une vue en élévation de face avec un arrachement.

Le nouveau dispositif de patinage sur la neiae représenté aux figures comprend un ski désigné dans son ensemble par la référence 1 avec une semelle 2 et une partie supérieure 3.

Dans le mode de réalisation représenté, les extrémités avant et arrière sont légèrement relevées, mais, seule l'extrémité avant pourrait être relevée.

La semelle 2 comporte une rainure axiale 4 et des carres 5.

La partie supérieure est solidaire d'une cale 6 terminée par une partie supérieure plane 7 qui est légèrement inclinée vers l'avant de manière à former avec l'axe du ski un angle de l'ordre de 5° à 20°.

La cale 6 a une section sensiblement en V de manière que la face supérieure 7 ait une largeur correspondante à la semelle d'une chaussure 8.

La cale 6 peut être percée de trous 9 pour alléger l'ensemble.

La partie supérieure 7 comporte deux rails 10 qui constituent une glissière pour des rails 11 correspondants prévus sous la semelle 12 de la chaussure.

La partie supérieure 7 à son extrémité arrière est pourvue d'une butée 14, tandis que l'extrémité avant est pourvue d'un organe de fixation 15 de la chaussure.

Cet organe de fixation 15 comprend articulé sur un axe 16 porté par une patte 17 s'étendant le long d'un bord de la partie 7 une barrette cambrée 18 dont la face supérieure connexe comporte une série de crans 19 destinés à recevoir selectivement un anneau 20 articulé sur une patte solidaire du bord correspondant de la partie 7.

La barrette 18 est solidaire d'une coquille 24 destinée à coiffer la pointe de la chaussure 8.

Sur la partie connexe de la barrette 18, il est prévu, articulée sur un axe 26, une barrette de verrouillage 27, dont l'extrémité libre est destinee à coopérer avec un loquet 28, ladite barrette de verrouillage comportant une patte 30 pour faciliter son ouverture.

L'organe de fixation 15 est simplement destinée à constituer une butée avant pour empêcher la chaussure une fois montée sur la cale 6 de se désaccoupler intempestivement.

La chaussure 8 est de preférence une chaussure à tige montante, comme cela est représenté et qui assure un bon maintien de la cheville.

Comme on le voit sur les figures, la longueur du ski 1 est très légèrement supérieure à celle de la chaussure 8 de manière à déborder aux extrémités de ladite chaussure.

De préférence, la longueur du ski est comprise entre une fois et une fois et demi la longueur de la chaussure.

La hauteur de la partie postérieure de la cale 6 est sensiblement égale a la largeur du ski.

Le dispositif, selon l'invention, s'utilise dans des conditions de dénivellation faible.

Lorsque le ski est chaussé, l'utilisateur trouve automatiquement son équilibre et pour avancer, il suffit de patiner. Evidemment, la vitesse qui permet un tel dispositif est inférieure à celle qu'on peut obtenir avec des skis ou des patins à glace, mais la pratique de ce sport est plus aisée et beaucoup moins dangereuse.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Dispositif pour le patinage sur la neige caractérisé en ce qu'il comprend un ski plat releve a l'avant avec sur sa semelle des carres et sur sa face supérieure une cale (6) inclinée vers l'avant pour former avec l'axe du ski un angle compris entre 5° et 20° et ayant une hauteur à la partie postérieure qui correspond sensiblement à la largeur du ski. la surface supérieure (7) de la cale (6) comportant des moyens pour la fixation d'une chaussure (8) et la longueur du ski étant comprise entre une fois et une fois et demie la longueur de la chaussure (8).

2. Dispositif pour le patinage sur la neige, selon la revendication 1, caractérisé en ce que le ski (1) comporte une rainure longitudinale sur sa semelle.

3. Dispositif pour le patinage sur la neige, selon la revendication 1, caractérisé en ce que le ski (1) est relevé a son extrémité arrière.

4. Dispositif pour le patinage sur la neige, selon la revendication 1, caractérisé en ce que la cale (6) a une section sensiblement en V pour présenter une surface supérieure (7) d'une dimension correspondant à la semelle de la chaussure (8).

5. Combinaison d'un dispositif pour le patinage sur la neige, selon les revendications 1 et 4, et d'une chaussure caractérisé en ce que la surface supérieure (7) de la cale (6) comporte une glissière (10) tandis que la face correspondante de la semelle est pourvue d'un organe (11) correspondant, ladite cale (6) comportant à une extrémité de la surface supérieure (7) une butée de retenue de la chaussure et à l'autre extrémité un organe de fixation (15).

6. Dispositif pour le patinage sur la neige, selon une des revendications 1-4, caractérisé en ce que l'organe de fixation (15) comprend un arc (20) monté articulé sur l'un des côtés de la cale (6) et une barrette (18) montée articulée sur l'autre côté et comportant des crans (19) destinés à recevoir sélectivement l'arc (20).

7. Dispositif pour le patinage sur la neige, selon la revendication 6. caractérisé en ce que l'organe de fixation (15) comporte une coquille (24) destinée à coopérer avec l'extrémité correspondante de la chaussure (8).

8. Dispositif pour le patinage sur la neige, selon la revendication 6, caractérisé en ce que l'organe de fixation (15) comporte des moyens de verrouillage de l'arc dans les crans.

## Patentansprüche

1. Schnee-Gleitschuhvorrichtung, dadurch gekennzeichnet, daß sie aus einem flachen Ski besteht mit Frontaufbiegung, mit Kanten auf der Sohle und auf der Oberseite einem nach vorn geneigten Keil (6), um mit der Achse des Skis einen Winkel zwischen 5° und 20° zu bilden, und dessen Höhe auf dem hinteren Teil ungefähr der Breite des Skis entspricht. Die obere Fläche (7) des Keiles (6) ist mit Mitteln für die Befestigung eines Schuhs (8) ausgerüstet und die Länge des Skis liegt zwischen einmal und eineinhalbmal der Länge des Schuhs (8).

2. Vorrichtung für das Gleiten auf Schnee nach Anspruch 1, dadurch gekennzeichnet, daß der Ski (1) eine Längsrille auf seiner Sohle hat.

3. Vorrichtung für das Gleiten auf Schnee nach Anspruch 1, dadurch gekennzeichnet, daß der Ski (1) eine Heckaufbiegung besitzt.

4. Vorrichtung für das Gleiten auf Schnee nach Anspruch 1, dadurch gekennzeichnet, daß der Keil (6) einen Schnitt in V-Form hat, um eine Oberseite (7) aufzuweisen, deren Dimension der Sohle des Schuhs (8) entspricht.

5. Kombination einer Vorrichtung für das Gleiten auf Schnee nach den Ansprüchen 1 und 4, und eines Schuhs, dadurch gekennzeichnet, daß die Oberseite (7) des Keils (6) eine Führung (10) enthält, während die entsprechende Fläche der Sohle mit einem entsprechenden Element (11) ausgerüstet ist, wobei der besagte Keil (6) an einem Ende der Oberseite (7) einen Anschlag zum Rückhalt des Schuhs und am anderen Ende ein Befestigungselement (15) enthält.

6. Vorrichtung für das Gleiten auf Schnee nach einem der Ansprüche 1 - 4, dadurch gekennzeichnet, daß das Befestigungselement einen Bogen (20) enthält, der frei beweglich auf eine der Seiten des Keils (6) montiert ist, und einen Bügel (18), der frei beweglich auf der anderen Seite montiert ist und Rastkerben (19) enthält, die dazu bestimmt sind, selektiv den Bogen (20) aufzunehmen.

7. Vorrichtung für das Gleiten auf Schnee nach Anspruch 5, dadurch gekennzeichnet, daß das Befestigungselement (15) eine Schale (24) enthält, die dazu bestimmt ist, mit den entsprechenden Enden des Schuhs (8) zusammenzuwirken.

8. Vorrichtung für das Gleiten auf Schnee nach Anspruch 6, dadurch gekennzeichnet, daß das Befestigungselement (15) Mittel zur Verriegelung des Bogens in den Rastkerben enthält.

## Claims

1. Snow-skating device, characterized in that it comprises a flat ski with an upturn at the front with edges on its sole and a cant (6) on its upper face sloping forwards to form an angle of between 5° and 20° with the line of the ski, and with a height at the back approximately equal to the width of the ski, the upper surface (7) of the cant (6) containing means for attachment of a boot (8) and the ski length being between one and one and a half times the boot length (8).

2. Snow-skating device according to claim 1, wherein the ski (1) has a longitudinal groove on its sole 1.

3. Snow-skating device according to claim 1, wherein the ski (1) has an upturn at its back end.

4. Snow-skating device according to claim 1, wherein the cant (6) has a roughly V-shaped section with an upper surface (7) the same size as the sole of the boot (8).

5. Combination of a Snow-skating device according to claims 1 and 4, and a boot, wherein the upper surface (7) of the cant (7) comprises a slide (10), and the corresponding surface of the sole has a corresponding device (11), the said cant (6) comprising a boot retaining device on its upper surface at one end (7) and an attachment device at the other end (15).

6. Snow-skating device according to one of claims 1 - 4, wherein the attachment device (15) comprises a bail (20) attached by a hinge on one side of the cant (6) and a strip (18) attached by a hinge on the other side and containing notches (19) at the other end designed to selectively receive the bail (20).

7. Snow-skating device according to claim 6, wherein the attachment device (15) comprises a shell (24) designed to cooperate with the corresponding end of the boot (8).

8. Snow-skating device according to claim 6, wherein the attachment device (15) contains means for locking the bail in the notches.
